# EUROPÄISCHE PATENTSCHRIFT

(11) **EP 1 204 515 B1**
(45) Veröffentlichungstag und Bekanntmachung des Hinweises auf die Patenterteilung: **29.09.2004**
(21) Anmeldenummer: 00949480.8
(22) Anmeldetag: 10.08.2000
(51) Int. Cl.: B26D 7/01

(54) **KALIBRIERSCHNEIDVORRICHTUNG**
CUTTING AND CALIBRATING DEVICE
DISPOSITIF DE COUPE ET DE CALIBRAGE

(30) Priorität: 12.08.1999 DE 19938051
(43) Veröffentlichungstag der Anmeldung: 15.05.2002
(73) Patentinhaber: Völkl, Thomas, 83052 Bruckmühl (DE)
(72) Erfinder: Völkl, Thomas, 83052 Bruckmühl (DE)
(74) Vertreter: Flach, Dieter Dipl.-Ing
(86) Internationale Anmeldenummer: PCT/EP2000/007788
(87) Internationale Veröffentlichungsnummer: WO 2001/012396

(56) Entgegenhaltungen:
- CH-A- 152 595
- DE-A- 3 540 904
- DE-A- 19 735 597
- DE-A- 19 806 561
- JP-A- 1 193 194
- US-A- 2 500 973

## Beschreibung

Die Erfindung betrifft eine Kalibrierschneidvorrichtung insbesondere zum würfel- oder streifenförmigen Schneiden von Portionen aus längsgetrennten Rohfleischstücken.

Insbesondere bei der maschinellen Herstellung von Fleischspießen besteht das Problem, Rohfleischstücke in Würfelform zu schneiden.

Es ist bereits eine Vorrichtung zum Würfel- oder Längsstreifenschneiden von Rohfleischstücken bekannt geworden. Da Fleisch im aufgetauten Zustand zum Würfel- oder Längsstreifenschneiden zu nachgiebig und weich ist, verlangen diese bekannten Verfahren zunächst ein Anfrieren des Fleisches. Dabei ist es ggf. sogar notwendig, das Fleischstück zunächst einmal seitlich zusammenzupressen, um es dann aus einem Preßhohlraum herauszudrücken, und zwar gegen eine gitterförmige Messeranordnung. Durch das Hindurchdrücken des Fleisches durch diese gatterartige Messeranordnung wird das Fleisch in Längsstreifen geschnitten. Zu dem ersten Messergatter ist in geringem Abstand in Vorschubbewegung des Fleisches ein zweites in Vorschubrichtung deckungsgleiches Gatter angeordnet, zwischen denen hindurch ein Säbelmesser unter Ausführung einer Rotationsbewegung hindurchgeführt und in Abhängigkeit der Vorschubbewegung des Fleisches dadurch die Längsstreifen in Würfel zerschneidet.

Mit einem derartigen bekannten Verfahren können jedoch nur sehr ungleichmäßig portionierte Würfel hergestellt werden, da die Fleischstückchen häufig nicht sauber durchtrennt werden. Zudem kann bei diesem bekannten Verfahren kein Frischfleisch verarbeitet werden, welches zu weich ist, weshalb das Fleisch zumindest angefroren werden muss.

Vor allem aber für Portionierbetriebe, die ihre Ware beispielsweise in schutzgasverpackte Frischbehälter verpacken (wie sie üblicherweise auch in Supermärkten angeboten werden), ist es jedoch von großem Vorteil, Fleisch frisch zu verarbeiten. Dadurch ließen sich an sich die folgenden drei Nachteile des Anfrierens umgehen, nämlich
- ein Hygiene- und/oder Qualitätsverlust durch das Anfrieren,
- eine Aussaftung des Fleisches durch das Anfrieren, und
- ein Farbverlust des Fleisches, der den Frischeverlust für Jedermann verdeutlicht.

Eine gattungsbildende Kalibrierschneidvorrichtung ist aus der CH-A-152 595 bekannt geworden. Mit ihr lässt sich jedoch mit der gewünschten Genauigkeit, möglichst gleich große Fleischstückchen oder Streifen nicht herstellen. Aus der DE-A-19 735 597 ist eine Kalibrierschneidvorrichtung bekannt, die sich jedoch nicht zum Würfel oder Streifen schneiden eignet.

Schließlich ist aus der DE-A-3 540 904 ebenfalls eine Fleischschneidvorrichtung bekannt geworden, die sich auch nicht zum Würfel oder Streifen schneiden eignet.

Aufgabe der vorliegenden Erfindung ist es von daher eine verbesserte Vorrichtung zur Herstellung von würfelund/oder streifenförmigen Lebensmittelprodukten, insbesondere würfel- oder streifenförmigen Rohfleischstücken zu schaffen.

Die Aufgabe wird entsprechend den im Anspruch 1 angegebenen Merkmalen gelöst. Vorteilhafte Ausgestaltungen der Erfindung sind in den Unteransprüchen angegeben.

Durch die vorliegende Erfindung wird mit verblüffend einfachen Mitteln eine deutliche Verbesserung gegenüber herkömmlichen Lösungen geschaffen.

Erfindungsgemäß wird das zu portionierende Fleisch mittels eines Preßzylinders durch ein Messergatter gezwängt und so in verschiedene Fleischstränge längsgeteilt.

Eine deutliche Verbesserung lässt sich dadurch erzielen, dass das Fleisch nicht kontinuierlich durch ein Messergatter hindurchgepreßt und in Stücke geschnitten wird, sondern dass jeweils die in Würfel- oder Streifenform zu schneidenden Fleischstückchen durch ein entsprechendes Messergatter hindurchgedrückt werden, allerdings nur so weit, bis die in Längsrichtung in Streifenform durchtrennte Fleischmasse in eine unterhalb des Messergatters, also in Vorschubrichtung des Fleisches angeordnete und während dieses Schrittes nach unten verschlossene Portionierplatte gefüllt ist. Dadurch wird ein sogenanntes "Verziehen" der Fleischstränge vermieden, was vorrangig durch die unterschiedliche Konsistenz der verschiedenen Muskel-, Fett- und Sehnenstränge entsteht.

Nach dem Befüllen eines derartigen Kalibrierhohlraumes durch die erst in Längsrichtung durchtrennte und durchschnittene Fleischmasse wird dann ein Messer unterhalb des Schneidgitters, mit anderen Worten zwischen dem Schneidgitter und dem Kalibrierhohlraum hindurchbewegt, um nunmehr von den Längsstreifen würfelförmige Fleischportionen abzutrennen. Die gewürfelten Fleischportionen können dann aus der Kalibrierplatte entleert und in einem nächsten weiteren Schritt der weitere Schneidvorgang durchgeführt werden.

Obgleich eine Kalibriervorrichtung mit einem befüllbaren Kalibrierhohlraum zum Portionieren von Fleischscheiben (beispielsweise Schnitzelscheiben) bekannt ist, hat sich nunmehr gezeigt, dass erst die Kombination einer derartigen, an sich bekannten Fleisch-Kalibriervorrichtung zusammen mit einem Messergatter unmittelbar oberhalb des Kalibrierhohlraumes den gewünschten Erfolg zeigt. Erfindungsgemäß lassen sich dadurch in hohem Maße gleichgroße Fleischwürfel oder -streifen herstellen.

Ferner lässt sich die Gleichmäßigkeit der einzelnen Fleischwürfel oder -streifen nochmals dadurch weiter verbessern, dass in dem Kalibrierhohlraum selbst entsprechend der Messergatteranordnung noch Stege vorgesehen sind, die also in Vorschubrichtung der Fleischstreifen deckungsgleich zu dem Messergatter liegen. Denn das Fleisch verhält sich während der Vorschubbewegung, also während des Preßvorgangs durch das Messergatter hindurch, weitestgehend ähnlich wie eine Flüssigkeit, so dass die Fleischstreifen sogar noch in der Portionierplatte "fließen" können, mit der Folge, dass unterschiedlich große Portionen entstehen würden, wenn nicht die zusätzlich erwähnten Stege ein seitliches "Wegfließen" einzelner Fleischstreifen verhindern würden.

Die Erfindung wird nachfolgend anhand von Zeichnungen näher erläutert. Dabei zeigen im einzelnen
- Figur 1 :: eine schematische Längsseitenansicht durch einen vertikalen Mittellängsschnitt durch eine Kalibrierschneidvorrichtung zur Herstellung von würfel- oder streifenförmigen Rohfleischstücken;
- Figur 2 :: eine schematische horizontale Draufsicht in Höhe des Schneidmessers bei Weglassung eines Formrohres;
- Figur 3 :: eine vergrößerte auszugsweise schematische Seitenansicht aus einem Ausschnitt aus Figur 1 mit einem Kalibrierhohlraum und einem darüber angeordneten Messergatter;
- Figur 4 :: eine vergrößerte Detail-Draufsicht auf eine in Figur 1 zum Einsatz gelangte Kalibrierplatte mit einem Kalibrierhohlraum;
- Figur 5 :: eine entsprechende Darstellung zur Figur 3 bezüglich eines abgewandelten Ausführungsbeispiels mit zusätzlich im Kalibrierhohlraum vorgesehenen Stegen; und
- Figur 6 :: eine entsprechende Darstellung zu Figur 4 unter Verdeutlichung der Stege in der Kalibrierform.

Die in den Figuren gezeigte Kalibrierschneidvorrichtung umfasst eine Basis 1, die nachfolgend auch als Grundrahmen bezeichnet wird.

Im Bereich der einen Endseite des in Draufsicht rechteckförmigen Grundrahmens 1 ist eine Anpreßplatte 3 montiert, die eine nach oben weisende zylindrische Bohrung 5 aufweist, in welcher ein zylindrisches Gegenstück 7 einer Vakuumplatte 9 eingreift.

Durch das in die zylindrische Bohrung 5 eingreifende zylindrische Gegenstück 7 der Vakuumplatte 9 wird ein Druckraum 11 einer Spanneinheit 13 geschaffen, auf deren Bedeutung nachfolgend noch eingegangen wird.

Über einen Preßluftanschluss 17 mit einer nachfolgenden Druckleitung 19 kann dem Druckraum 11 von einer nicht näher gezeigten Druckluftquelle Druckluft gesteuert zugeführt werden.

Die erwähnte Vakuumplatte 9 weist einen Unterdruckraum 21 auf, der über eine Saugleitung 23 mit einem nicht näher gezeigten Sauganschluss in Verbindung steht. In der Saugleitung 23 kann noch ein in Figur 1 nicht gezeigtes Vakuumventil eingebaut sein.

In dem Unterdruckraum 21 ist eine Einlegeplatte 31 eingesetzt, die über Füße oder Abstandshalter 33 zum Boden des Unterdruckraums 21 höher versetzt liegt. Die Oberseite 31' der Einlegeplatte 31 fluchtet in etwa mit der Oberfläche 35 der Vakuumplatte 9 oder ist nur - bevorzugt nur um Bruchteile eines Millimeters - tiefer liegend als die Oberfläche 35 der Vakuumplatte 9 angeordnet.

Die Formgebung und -dimensionierung der Einlegeplatte 31 in Draufsicht ist gegenüber der Dimensionierung und Formgebung des Unterdruckraums 21 ebenfalls in Draufsicht so gestaltet, dass nur ein höchst geringer Spalt zwischen dem Umfangsrand 39 der Einlegeplatte 31 und der benachbart angrenzenden, umlaufenden Wandfläche 43 des Unterdruckraums 21 entsteht, wobei dieser Spalt beispielsweise zwischen 0,05 bis 2 mm, vorzugsweise 0,1 bis 1 mm, insbesondere 0,2 bis 0,6 mm betragen kann. Im gezeigten Ausführungsbeispiel ist eine Spaltbreite von 0,3 mm gewählt. Die Spalthöhe beträgt im gezeigten Ausführungsbeispiel 5 mm und entspricht dabei der Dicke der oberhalb der Füße 33 befindlichen eigentlichen Einlegeplatte 31. Durch diesen gering dimensionierten Spalt 37 wird sichergestellt, dass keine größeren Fleischpartikel während des Kalibrier- und Schneidvorganges abgesaugt werden können (Figur 3).

Auf der Oberfläche 35 ruht eine in den Figuren 1 bis 3 in ihrer Grundstellung gezeigte Kalibrierplatte 47, die einen nach oben und unten hin offenen Hohl- oder Kalibrierformraum 49 umfasst. Dessen nach oben weisende Zuführöffnung 51 sowie dessen horizontale Querschnittsform und -dimensionierung entspricht der horizontalen Querschnittsform und -dimensionierung eines oberhalb der Kalibrierplatte 47 angeordneten Formrohrkörpers 53 mit einem vertikal im Inneren befindlichen Formrohr 55, von dessen obenliegenden Beschickungsseite 57 zu portionierendes Fleisch zugeführt und über einen oberhalb der Beschickungsöffnung 57 angeordneten und über einen Preßzylinder 59 betätigbaren Preßstempel 61 nach unten vorgeschoben werden kann. Das Formrohr hat in Draufsicht einen rechteckförmigen Querschnitt, nämlich eine rechteckförmige Öffnung 55', wie dies in der Draufsicht in Figur 2 zu ersehen ist. Diese ovale Formgebung 55' entspricht bis auf die keilförmig ausgerichteten Messerschneiden 65' auch der Querschnittsform und -größe des Kalibrierformhohlraumes 49. Das Formrohr 55 bzw. der Formrohrkörper 53 kann aus mehreren Platten mit entsprechenden Ausnehmungen gebildet sein, die aufeinander gelegt werden können, wobei der Formrohrkörper 53 bzw. die einzelnen ihn bildenden Platten durch zwei seitliche Führungssäulen 71 gehalten werden, die mit der Basis 1 verbunden und darüber festgehalten werden. Alternativ kann der Formrohrkörper auch in dessen Längsachse zweigeteilt sein, beispielsweise in Form von zwei Halbschalen.

Da die untere Fläche des Formrohrkörpers 53 als Dichtfläche zum Messer 65 dient, muss die untere Anlage- oder Dichtfläche 66 des Formkörpers 55 den V-förmigen Ausschnitt 67 des Messers 65 in der Ausgangs- oder Befüllstellung überdecken.

Wie aus Figur 1 und vor allem aus der vergrößerten vertikalen Querschnittsdarstellung gemäß Figur 3 hervorgeht, ist die Formgebung und -dimensionierung der die Einlegeplatte 31 aufnehmenden Öffnung des Vakuum- oder Unterdruckraumes 21 geringfügig größer als die horizontale Querschnittsformgebung und -dimensionierung des Hohl- oder Kalibrierformraumes 49 in der Kalibrierplatte 47 bzw. der horizontalen Querschnittsform oder -dimensionierung des Formrohres 55.

Schließlich ist zwischen der Kalibrierplatte 47 auf dieser aufliegend und der Unterseite des Formrohrkörpers 53 ein Messer 65, d.h. ein Lochmesser 65 vorgesehen, welches in Draufsicht etwa rechteckförmig gestaltet ist, d.h. plattenförmig und eine Messeröffnung 67 umfasst (Figur 2), die zumindest der Größe und Formgebung der Übergabeöffnung 63 des Formrohrs 55 bzw. der Zuführöffnung 51 des Kalibrierformraumes 49 entspricht. Im gezeigten Ausführungsbeispiel sind die Schneiden in vorlaufender Schneidrichtung in Drausicht V-förmig gestaltet (Figur 2), wobei die beiden V-förmig zueinanderliegenden Schneiden 65' in der Mittellängsachse des rechteckförmigen Lochmessers 65 zusammenlaufen. Die beiden Messerschneiden 65' verlaufen dabei beispielsweise in einem 45°-Winkel zur Mittellängsebene des Messers, schließen also zueinander etwa einen 90°-Winkel ein und erreichen dadurch einen ziehenden Schnitt. Die Messerneigung kann auch entsprechend stark variieren, beispielsweise um zumindest bis zu +/- 30° und mehr. Alternativ dazu ist es auch möglich, in einem Messerkörper auswechselbare Klingen 65' vorzusehen.

Abweichend von einer hin- und herverfahrbaren Messeranordnung ist aber grundsätzlich auch eine rotierende Messereinrichtung denkbar. Es könnte beispielsweise eine scheibenförmige Messereinrichtung verwendet werden, die in Sektoren versetzt zueinander liegende geschlossene Messeröffnungen 67 umfasst, deren Größe und Funktion der oben beschriebenen Messeröffnung entspricht, wobei zur Durchführung eines Schnittvorgangs dann eine Kreis- oder Teilkreisbewegung des Messers mit außerhalb zur Messeröffnung sitzender Rotationsachse vollführt werden müsste. In diesem Falle wäre eine kontinuierliche, zumindest schrittweise Drehbewegung der Messereinrichtung möglich, wenn alle Messeröffnungen in dem rotierenden Lochmesser nachlaufende Schneiden aufweisen.

Auf der zum Formrohrkörper 53 gegenüberliegenden Seite des Grundrahmens 1 können, abgesehen von Steuerungselementen und -einrichtungen, zumindest noch zwei Zylinder 73 und 75 vorgesehen sein, nämlich ein Messerzylinder 73 zur Vorund Rückwärtsbewegung des Lochmessers 65 entsprechend der Pfeildarstellung 77 sowie ein Kalibrierzylinder 75 entsprechend den Verstellbewegungen der Kalibrierplatte 47 ebenfalls in Pfeilrichtung 77. Dazu sind die beiden Kalibrierzylinder 75, 77 mittels Einspann-Halteelementen 75', 77' mit dem Messer 65 bzw. der Kalibrierplatte 47 fest verbunden.

Das Messer weist bevorzugt die gleiche Form wie die Kalibrierplatte auf und besteht aus einem Vollwerkzeugstahl und ist daraus geschliffen. Die Messerdicke kann in geeigneten Bereichen variieren, beispielsweise von 0,3 mm bis 5 mm, vorzugsweise von 0,5 mm bis 1,0 mm. Auch das Messer bewegt sich, wie die Kalibrierplatte (worauf nachfolgend noch eingegangen wird) im rechten Winkel zu dem vertikal ausgerichteten Formrohr 55.

Schließlich ist am unteren Austrittende des Formrohrs 55 ein Messergatter 81 angeordnet, welches - wie sich insbesondere aus der schematischen Draufsicht nach Figur 2 in Höhe des Messergatters ergibt - ein den rechteckförmigen Kalibrierhohlraum 49 in zwei Hälften teilendes Längsmesser 81' und zwei senkrecht dazu beabstandete Quermesser 81' umfaßt, so daß in einem derartigen Messergatter sechs Fleischstreifen erzeugbar sind.

Nachfolgend wird auf die Funktionsweise eingegangen.

Da, wie üblich, entsprechend der Zerlegbarkeit der gesamten Vorrichtung, eine Reinigung durchgeführt werden muß, kann die Vorrichtung dann wieder zusammengebaut und in Betrieb genommen werden. Am erwähnten Sauganschluß wird ein Saugschlauch und am Preßluftanschluß 17 ein Druckluftschlauch angeschlossen, die mit entsprechenden Vakuum- bzw. Drucklufteinrichtungen in Verbindung stehen.

Darüber hinaus sind noch drei weitere Schlauchanschlüsse vorgesehen. Ein Schlauchanschluss wird benötigt, um den Stößel des Vakuumventils rückzustellen. Wenn nämlich das Messer seine ausgefahrene Endlage nach dem Schneidvorgang (oder kurz vorher) erreicht, wird ein Ventilstößel der erwähnten Ventilanordnung gedreht und die Vakuumzufuhr zum Unterdruckraum unterbrochen. Anschließend wird die Kalibrierplatte nach vorne ausgefahren. Die Zylinderabluft wird dabei zusätzlich benutzt, um die Vakuumkammer zu belüften. Dadurch wird der in der Vakuumkammer an sich vorhandene Unterdruck schneller abgebaut. Durch den Abbau des Unterdrucks wird verhindert, dass beim Ausschieben der Kalibrierplatte noch eine Saugwirkung durch die Vakuumkammer vorhanden ist. Der weitere vorstehend erwähnte Schlauchanschluss dient als Luftanschluss für die Vakuumkammer, um hier Preßluft einzupumpen. Der letzte Schlauchanschluss dient dem Druckanschluss zur Vakuumkammer, um in diesem Schlauchanschluss einen Vakuumschalter unterzubringen, um den Druck in der Vakuumkammer zu messen.

Um nunmehr größere Fleischmengen in Würfel- oder Streifenform zu schneiden, wird zunächst ein entsprechend zusammenhängendes Fleischstück von oben her in die Beschickungsöffnung 57 in das Formrohr 55 gegeben, wobei der durch eine nicht näher gezeigte Vakuumeinrichtung erzeugte und im Unterdruckraum 21 wirksame Unterdruck das Fleischstück in das Formrohr 55 weiter hineinzieht. Durch anschließende Betätigung des Preßzylinders 59 wird die Vorschubbewegung des Fleischstückes unterstützt.

Durch den erzeugten Unterdruck im Unterdruckraum 21 und die Vorschubbewegung des Preßstempels 61 wird der vorlaufende Bereich des zu portionierenden Fleischstückes nach unten bewegt, bis das Vorderteil des zu portionierenden Fleischstückes den Hohl- oder Kalibrierformraum 49 voll befüllt. Während dieser Vorschubbewegung wird dabei das Fleisch im unteren Austrittsbereich des Formhohlraumes entsprechend dem Messergatter 81 in entsprechende Fleischstreifen (im gezeigten Ausführungsbeispiel im quadratischen Querschnitt) geschnitten. Während dieses Vorgangs kann durch die höchst gering dimensionierten Spalten 37 jedoch kein Fleisch in die Vakuum- und Absaugspalten 37 eindringen oder dadurch abgesaugt werden.

Der gewünschte Unterdruck zur Unterstützung der Vorschubbewegung des zu portionierenden Fleisches und die volle Befüllung des Kalibrierformhohlraumes 49 durch das Fleisch wird vor allem dadurch unterstützt und gewährleistet, dass die gesamte Anordnung aus Formrohrkörper 53, Lochmesser 65 und der darunter befindlichen Kalibrierplatte 47 durch die eingangs erläuterte Spanneinrichtung 13 mit der Anpreßund Vakuumplatte nach Art eines Paketes aufeinanderzu vorgepreßt und gespannt wird, so dass möglichst kein Umgebungsdruck in den Unterdruckbereich eindringen und den Unterdruck verringern kann. Da zudem ein Lochmesser verwendet wird, kann auch im Messerbereich kein Atmosphärendruck in den Unterdruckbereich gelangen. Durch die erwähnten Führungssäulen 71 wird zudem der Formrohrkörper 53 gegenüber der Basis 1 unverschieblich fest als Anpreßgegenlager gehalten, um die so gebildete Spanneinheit 13 entsprechend optimal gegeneinander verpressen zu können.

Sobald die in Längsstreifen geschnittenen portionierten Fleischstücke den gesamten Kalibrierformhohlraum 49 befüllt haben, kann über einen mit dem Unterdruckraum 21 in Verbindung stehenden Vakuumschalter 27 eine UnterdruckÄnderung festgestellt werden. Darüber kann nunmehr der Messerzylinder 73 ausgelöst und betätigt werden, der in Schneidrichtung ausgefahren wird und dabei die im Kalibrierformhohlraum 49 befindliche Fleischmenge von der im Formrohrkörper 53 befindlichen Fleischmenge trennt. Bei der beschriebenen Vorrichtung ist dabei die Spanneinrichtung 13 permanent druckbelastet und gespannt, was den weiteren Vorteil ergibt, dass eine höchst dünne Messerplatte oder Messerscheibe verwendet werden kann. Durch die unter Druck stehende Spanneinrichtung wird das dünne Messerblech gegen Ausbuchtungen geschützt und ist dabei durch die gegenüberliegenden Wandabschnitte der Unterseite 66 des Formrohrkörpers 53 bzw. der Oberseite der Kalibrierplatte 47 stabilisiert.

Sobald das Schneidmesser seine vordere Endstellung erreicht hat, d.h. zumindest dann, wenn die Messeröffnung 67 die Zuführöffnung 51 im Kalibrierformhohlraum 49 vollständig überfahren hat, wird der Kalibrierzylinder 75 und damit die Kalibrierplatte 47 ebenfalls in Vorschubewegung versetzt. Sobald der Kalibrierformhohlraum 49 über die Vakuumplatte hinweggefahren ist, kann das Fleisch entweder durch das Eigengewicht oder eine zusätzliche Auswurfeinrichtung, beispielsweise nach unten, auf eine Übergabestation, beispielsweise ein Abtransportband etc., gegeben werden. Eine einfache, das in Würfelform portionierte Fleisch auswerfende Hilfseinrichtung kann beispielsweise in Form von Hebeln bestehen, die das Fleisch aus der Kalibrierform nach unten hin ausdrücken. Als Auswurfeinrichtung kann auch ein kurzer, ausreichend stark bemessener Luftstrom dienen, der beispielsweise durch Zylinderabluft erzeugt werden kann. Auch andere Auswurfeinrichtungen sind möglich.

Anschließend fährt vorzugsweise zuerst die Kalibrierplatte und dann das Lochmesser wieder in ihre in den Figuren 1 bis 3 gezeigte Ausgangsstellung zurück und der Vorgang wiederholt sich, d.h. dass nach Erreichen der Ausgangsstellung des Messers 65 sowie der Kalibrierplatte 47 zunächst wieder die Spanneinrichtung 13 betätigt und ein Unterdruck im Vakuumraum 21 aufgebaut und durch Betätigung des Preßstempels 61 das im Formrohr befindliche Fleisch weiter in Vorschubrichtung, d.h. in den Kalibrierformhohlraum wiederum hineinbewegt wird, usw. Sobald die gesamte Fleischmenge portioniert und der im Formrohr 55 vorwärts bewegte Preßstempel 49 seine unterste Stellung erreicht hat (die nicht tiefer liegt als das Unterflächenniveau der Unterseite der Gegendruckplatte 66 des Formrohrkörpers 53), wird anschließend nochmals ein kompletter Schneidvorgang durchgeführt, um dann den Preßstempel aus dem Formrohr herauszufahren.

Für den Fall, dass unterschiedliche Fleischsorten verarbeitet werden sollen oder Fleischsorten mit unterschiedlicher Größe und Gewicht portioniert werden sollen, können unterschiedlich dimensionierte Messer- und Kalibrierplatten mit unterschiedlich dimensionierten und geformten Kalibrierhohlformräumen verwendet werden. Bei gleichbleibendem Lochmesser und gleichbleibendem Formrohr unterscheiden sich die Kalibrierplatten dann durch eine unterschiedliche Dicke, um Gewicht und Größe der zu portionierenden Fleischmenge zu verändern. Soll aber auch die Größe der zu portionierenden Fleischmenge in Seitenansicht verändert werden, so müsste dann auch ein unterschiedliches Lochmesser mit entsprechend unterschiedlich bemessenen Messeröffnungen und ein Formrohr mit unterschiedlichem Formrohrquerschnitt eingebaut werden.

Durch die erläuterte Kalibrierschneidvorrichtung lassen sich gleichmäßig große Fleischportionen herstellen, die beispielsweise nur um geringste Mengen von +/- 5 Gramm und weniger, beispielsweise nur um +/- 2 Gramm voneinander differieren.

Anhand von Figur 5 und 6 ist gezeigt, dass deckungsgleich zu dem Messergatter 81 im Kalibrierhohlraum 49 eine in Draufsicht zu dem Messergatter 81 deckungsgleich angeordnete Gittereinteilung 83 ausgebildet ist, so dass der Kalibrierhohlraum 49 im gezeigten Ausführungsbeispiel in sechs gleichgroß dimensionierte Teilräume 49' gegliedert ist. Die Dicke der Stege kann dabei durchaus etwas breiter sein als die Dicke der Messer des Messergatters, obgleich die Messer so gestaltet sein können, dass sie an der zur Vorschubrichtung untenliegenden Seite eine Dicke aufweisen, die der Stegdicke 83 entspricht.

Die Anwendung funktioniert grundsätzlich ebenso wie nach dem Ausführungsbeispiel gemäß den Figuren 1 bis 4. Die erwähnten, den Kalibrierhohlraum 49 in einzelne Teilhohlräume 49' gliedernde Stege 49 stellen aber zudem sicher, dass das "Fließen" der längszertrennten Fleischstränge in der Portionierplatte, d.h. im Kalibrierformhohlraum ganz vermieden wird und die einzelnen Würfel von daher völlig gewichtsgleich herstellbar sind und dies selbst dann, wenn aufgrund unterschiedlicher Fleischzusammensetzung in dem einen Teilraum mehr Muskelfleisch als in dem anderen Teilraum sein sollte.

Die gesamte Steuerung kann unterschiedlich aufgebaut sein. So kommt eine Elektrosteuerung beispielsweise in Form einer SPS-, einer Schütz- oder einer Relaissteuerung oder in Form von Kombinationen in Frage. Auch eine mikroprozessorgestützte Steuerung ist möglich, insbesondere dann, wenn die Kalibrierschneidvorrichtung in eine größere Anlage miteingebaut ist. Selbst im gezeigten Ausführungsfall ist eine Preßluftsteuerung beschrieben worden. Ohne dass dies im Detail beschrieben ist, können Magnetschalter an den Zylindern, Arbeitsventilen sowie Steuerventilen vorgesehen sein, wobei als Ventile Oder-, Und-, 3/2 Wegeoder beispielsweise 5/2 Ventile eingesetzt werden können. Auch Druckminderer, Manumeter und Vakuumschalter sind für den Betrieb einsetzbare Bauteile.

So kann insbesondere auch das beschriebene Vakuumventil 27 durch eine Stößelbetätigung durch die verfahrbare Messerhalterung und die Rückstelluft betätigt werden.

Für die im Zusammenhang mit dem Betrieb der Vorrichtung erläuterten Vakuumerzeuger können unterschiedlichste Varianten realisiert werden. So kann beispielsweise ein Vakuumerzeuger auf dem Venturi-Prinzip basieren, um einen Unterdruck zu erzeugen. Der Vakuumerzeuger kann dabei durch die Pneumatiksteuerung nur zu den Phasen eingeschaltet werden, wenn die Kalibrierhohlform wieder mit Fleisch befüllt werden soll. Es kann aber auch notwendig sein, diese Einheit immer anzusteuern, damit sich in den Filtern ein "Vakuumpolster" aufbaut, bis das Stößelventil 27 wieder aufmacht. Ebenso kann natürlich eine ständig laufende Vakuumpumpe eingesetzt werden. Durch den erläuterten Ventilstößel 27 wird nur dann Unterdruck in die Vakuum- oder Unterdruckplatte geleitet, wenn dieser Unterdruck benötigt wird. In den Zwischenzeiten kann sich ein Vakuumpolster in den Filtern aufbauen.

Mit der Kalibrierschneidvorrichtung läßt sich beispielsweise eine Schneid-Takt-Zeit von 1 Sekunde realisieren. D.h., daß pro Sekunde eine Fleischscheibe portioniert und ausgeworfen werden kann.

## Patentansprüche

1. Kalibrierschneidvorrichtung zum Würfel- oder Streifenschneiden von schneidfähigen Lebensmitteln, insbesondere zum würfel- oder streifenförmigen Portionieren von Fleisch, insbesondere rohem Fleisch, mit den folgenden Merkmalen
- es ist ein Formrohr (55) zur Bildung eines Vorschubkanales vorgesehen, in welchem das zu portionierende Lebensmittelprodukt weiter beförderbar ist,
- in dem das Formrohr (55) umfassenden Vorschubkanal ist im Endbereich des Formrohres (55) eine Messergatteranordnung (81) vorgesehen, wodurch das vorwärtsbewegte Lebensmittel in Längsstreifen schneidbar ist, und
- der Messergatteranordnung (81) ist in Vorschubrichtung eine quer zur Messergatteranordnung (81) bewegbare Messeranordnung (45) nachgeordnet, um die Längsstreifen des zu portionierenden Lebensmittels in entsprechende Längsstreifenabschnitte oder -würfel abzuschneiden, **gekennzeichnet durch** die folgenden weiteren Merkmale:
- ein Kalibrierformhohlraum (49) ist in Vorschubrichtung des zu portionierenden Lebensmittels hinter der Messergatteranordnung (81) an der Austrittsöffnung des Formrohres (55) vorgesehen,
- der Kalibrierformhohlraum (49) weist quer zur Vorschubrichtung des zu portionierenden Lebensmittels eine Abmessung auf, die zumindest im wesentlichen den Querschnittsabmessungen des Formhohlraumes entspricht,
- die Tiefe des Kalibrierformhohlraumes (49) entspricht der Länge der zu portionierenden Lebensmittelstreifen oder -würfel, und
- im Kalibrierhohlraum (49) sind Stege (83) vorgesehen, die in Draufsicht bezüglich ihrer Anordnung und Einteilung der Anordnung und Einteilung des Messergatters (81) entsprechen oder hinter diesen sitzen.

2. Kalibrierschneidvorrichtung nach Anspruch 1, **dadurch gekennzeichnet, dass** die Höhe der Stege (83) der Höhe des Kalibrierformhohlraumes (49) entspricht.

3. Kalibrierschneidvorrichtung nach einem der Ansprüche 1 oder 2, **dadurch gekennzeichnet, dass** das Messergatter (81) unmittelbar vor dem Austrittsende des Formrohrs (55) angeordnet ist.

4. Kalibrierschneidvorrichtung nach einem der Ansprüche 1 bis 3, **dadurch gekennzeichnet, dass** ferner eine Spanneinrichtung (13) vorgesehen ist, wobei die Spanneinrichtung (13) das Formrohr (55) und den Kalibrierformhohlraum (49) insbesondere während des Schneidvorgangs aneinanderpreßt.

5. Kalibrierschneidvorrichtung nach Anspruch 4, **dadurch gekennzeichnet, dass** über die Spanneinrichtung (13) das Formrohr (55) und der Kalibrierformhohlraum (49) zur Erzielung eines über den Kalibrierformhohlraum (49) bis in das Formrohr (55) wirkenden Unterdrucks aneinanderpreßbar sind.

6. Kalibrierschneidvorrichtung nach einem der Ansprüche 1 bis 5, **dadurch gekennzeichnet, dass** das Messer (45) als Lochmesser in Form einer Messerplatte mit einer Messeröffnung (67) ausgebildet ist, wobei in der Ausgangsstellung des Messers (45) in Draufsicht die Messeröffnung (67) in überlappender Anordnung zur Übergabeöffnung (63) an der Unterseite des Formrohres (55) und zur Zuführöffnung (51) des Kalibrierformhohlraumes (49) zu liegen kommt.

7. Kalibrierschneidvorrichtung nach einem der Ansprüche 1 bis 6, **dadurch gekennzeichnet, dass** der Kalibrierformhohlraum (49) in einer Kalibrierplatte (47) ausgebildet ist, und zwar als die Kalibrierplatte (47) durchsetzender und nach oben und unten hin offener Kalibrierformhohlraum (49).

8. Kalibrierschneidvorrichtung nach einem der Ansprüche 1 bis 7, **dadurch gekennzeichnet, dass** das Formrohr (55) in einem Formrohrkörper (53) mit einer nach unten weisenden Abstützfläche (66) angeordnet ist, wobei das Lochmesser (65) zwischen der Abstützfläche (66) des Formrohrkörpers (53) und der Kalibrierplatte (47) sandwichartig überdeckt und aufgenommen ist.

9. Kalibrierschneidvorrichtung nach einem der Ansprüche 1 bis 8, **dadurch gekennzeichnet, dass** unterhalb der Kalibrierplatte (47) eine Spannzylinderanordnung der Spanneinrichtung (13) vorgesehen ist, worüber die Anordnung aus Formrohr (55), Lochmesser (65) und Kalibrierplatte (47), vorzugsweise mit einer Vakuumplatte (9) über eine darunter befindliche Anpreßplatte (3) verspannbar ist.

10. Kalibrierschneidvorrichtung nach einem der Ansprüche 1 bis 9, **dadurch gekennzeichnet, dass** unterhalb des Kalibrierformhohlraumes (49) ein Unterdruckraum (21) in einer Vakuumplatte (9) vorgesehen ist, in der eine als Auflage für das zu portionierende Lebensmittel dienende Einlageplatte (31) angeordnet ist.

11. Kalibrierschneidvorrichtung nach einem der Ansprüche 1 bis 10, **dadurch gekennzeichnet, dass** die Formgebung und -dimensionierung der Einlegeplatte (31) geringfügig größer ist als die Formgebung und -dimensionierung der Zuführöffnung (51) des Kalibrierformhohlraumes (49) und/oder der Übergabeöffnung (63) des Formrohrs (55).

12. Kalibrierschneidvorrichtung nach Anspruch 10 oder 11, **dadurch gekennzeichnet, dass** zwischen dem Umfangsrand der Einlegeplatte (31) und dem angrenzenden Wandabschnitt (43) des Unterdruckraumes (21) ein vorzugsweise umlaufender Spalt (37) als Unterdruckkanal gebildet ist.

13. Kalibrierschneidvorrichtung nach Anspruch 11 oder 12, **dadurch gekennzeichnet, dass** der Spalt (37) kleiner als 2 mm ist.

14. Kalibrierschneidvorrichtung nach einem der Ansprüche 1 bis 13, **dadurch gekennzeichnet, dass** die Messeröffnung (67) eine Grundform und -größe aufweist, die der Querschnittsform und -größe des Formrohrs (55) und/oder der Zuführöffnung (51) des Kalibrierformhohlraums (49) entspricht.

15. Kalibrierschneidvorrichtung nach Anspruch 14, **dadurch gekennzeichnet, dass** an der vorlaufenden Seite der Messeröffnung (67) zwei winkelig zueinander verlaufende Schneiden (65') vorgesehen sind.

16. Kalibrierschneidvorrichtung nach Anspruch 15, **dadurch gekennzeichnet, dass** die beiden Schneiden einen Winkel von + 60° bis 120°, vorzugsweise um 90° zueinander einschließen.

17. Kalibrierschneidvorrichtung nach Anspruch 15 oder 16, **dadurch gekennzeichnet, dass** die beiden Messerschneiden (65') symmetrisch zu einer vertikalen Mittellängsebene angeordnet sind.

18. Kalibrierschneidvorrichtung nach einem der Ansprüche 15 bis 17, **dadurch gekennzeichnet, dass** das Messer aus einer Stahlplatte besteht, deren Dicke zwischen 0,2 mm und 6 mm variiert.

19. Kalibrierschneidvorrichtung nach einem der Ansprüche 1 bis 18, **dadurch gekennzeichnet, dass** die Kalibrierplatte (47) und das Messer (65) senkrecht zur Vertikalerstreckung des Formrohrs (55) angeordnet sind.

## Claims

1. A sizing/cutting apparatus for cutting foods into cubes or strips, particularly for cutting meat, especially raw meat, into cube-shaped or strip-shaped portions, with the following characteristics:
- a moulding tube (55) is provided in order to form an advancing channel, in which the food product to be portioned can be additionally transported,
- a knife gate arrangement (81) is provided in the advancing channel that comprises the moulding tube (55), namely in the end region of the moulding tube (55), in order to cut the food being advanced into longitudinal strips, and
- a knife arrangement (45) that can be moved transverse to the knife gate arrangement (81) is arranged downstream of the knife gate arrangement (81) viewed in the advancing direction in order to cut the longitudinal strips of the food to be portioned into corresponding longitudinal strip sections or cubes,
**characterized in that**
- a sizing/moulding cavity (49) is provided downstream of the knife gate arrangement (81) viewed in the advancing direction of the food to be portioned, namely on the outlet opening of the moulding tube (55), **in that**
- the sizing/moulding cavity (49) has dimensions transverse to the advancing direction of the food to be portioned which at least essentially corresponds to the cross-sectional dimensions of the moulding cavity, **in that**
- the depth of the sizing/moulding cavity (49) corresponds to the length of the food strips or cubes to be portioned, and **in that**
- webs (83) are arranged in the sizing cavity (49) such that it, if viewed from the top, their arrangement and partitioning corresponds to the arrangement and partitioning of the knife gate (81) or are situated downstream thereof.

2. The sizing/cutting apparatus according to Claim 1, **characterized in that** the height of the webs (83) corresponds to the height of the sizing/moulding cavity (49).

3. The sizing/cutting apparatus according to Claim 1 or 2, **characterized in that** the knife gate (81) is arranged directly in front of the outlet end of the moulding tube (55).

4. The sizing/cutting apparatus according to one of Claims 1-3, **characterized in that** an additional tensioning device (13) is provided, wherein the tensioning device (13) presses the moulding tube (55) and the sizing/moulding cavity (49) against one another, in particular, during the cutting process.

5. The sizing/cutting apparatus according to Claim 4, **characterized in that** the tensioning device (13) makes it possible to press the moulding tube (55) and the sizing/moulding cavity (49) against one another in order to realize a negative pressure that acts as far as into the moulding tube (55) via the sizing/moulding cavity (49).

6. The sizing/cutting apparatus according to one of Claims 1-5, **characterized in that** the knife (45) consists of an apertured knife in the form of a knife plate with a knife aperture (67), wherein the knife aperture (67) is situated, if viewed from the top, such that it overlaps the transfer opening (63) on the underside of the moulding tube (55) and the feed opening (51) of the sizing/moulding cavity (49) in the starting position of the knife (45).

7. The sizing/cutting apparatus according to one of Claims 1-6, **characterized in that** the sizing/moulding cavity (49) is realized in a sizing plate (47), namely in the form of a sizing/moulding cavity (49) that extends through the sizing plate (47) and is open toward the top and the bottom.

8. The sizing/cutting apparatus according to one of Claims 1-7, **characterized in that** the moulding tube (55) is arranged in a moulding tube body (53) with a downwardly directed supporting surface (66), wherein the apertured knife (65) is covered in a sandwich-like fashion and accommodated between the supporting surface (66) of the moulding tube body (53) and the sizing plate (47).

9. The sizing/cutting apparatus according to one of Claims 1-8, **characterized in that** a tensioning cylinder arrangement of the tensioning device (13) is provided underneath the sizing plate (47), wherein said tensioning cylinder makes it possible to tension the arrangement consisting of the moulding tube (55), the apertured knife (65) and the sizing plate (47), preferably with a vacuum plate (9), by means of a pressing plate (3) situated underneath thereof.

10. The sizing/cutting apparatus according to one of Claims 1-9, **characterized in that** a negative pressure chamber (21) is provided in a vacuum plate (9) underneath the sizing/moulding cavity (49), wherein an insertion plate (31) arranged in the negative pressure chamber serves as a support for the food to be portioned.

11. The sizing/cutting apparatus according to one of Claims 1-10, **characterized in that** the shape and dimensions of the insertion plate (31) are slightly larger than the shape and dimensions of the feed opening (51) of the sizing/moulding cavity (49) and/or the transfer opening (63) of the moulding tube (55).

12. The sizing/cutting apparatus according to Claim 10 or 11, **characterized in that** a preferably peripheral gap (37) in the form of a negative pressure channel is formed between the peripheral edge of the insertion plate (31) and the adjacent wall section (43) of the negative pressure chamber (21).

13. The sizing/cutting apparatus according to Claim 11 or 12, **characterized in that** the gap (37) is smaller than 2 mm.

14. The sizing/cutting apparatus according to one of Claims 1-13, **characterized in that** the knife aperture (67) has a basic shape and size that correspond to the cross-sectional shape and size of the moulding tube (55) and/or the feed opening (51) of the sizing/moulding cavity (49).

15. The sizing/cutting apparatus according to Claim 14, **characterized in that** two cutting edges (65') that are angled relative to one another are provided on the leading edge of the knife aperture (67).

16. The sizing/cutting apparatus according to Claim 15, **characterized in that** the two cutting edges are angled relative to one another by + 60° to 120°, preferably by 90°.

17. The sizing/cutting apparatus according to Claim 15 or 16, **characterized in that** the two knife cutting edges (65') are arranged symmetrically referred to a vertically extending central longitudinal plane.

18. The sizing/cutting apparatus according to one of Claims 15-17, **characterized in that** the knife consists of a steel plate, the thickness of which varies between 0.2 mm and 6 mm.

19. The sizing/cutting apparatus according to one of Claims 1-18, **characterized in that** the sizing plate (47) and the knife (65) are arranged perpendicular to the vertically extending moulding tube (55).

## Revendications

1. Dispositif de découpage calibré pour le découpage en cubes ou en lanières de produits alimentaires aptes à être découpés, notamment pour le portionnement en cubes ou en lanières de viande, notamment de viande crue, présentant les caractéristiques suivantes
- un tube de moulage (55) est prévu pour former un canal d'avance, dans lequel le produit alimentaire destiné à être portionné peut être transporté ultérieurement,
- dans le canal d'avance qui entoure le tube de moulage (55), un agencement de grille de couteaux (81) permettant de couper le produit alimentaire déplacé vers l'avant en lanières longitudinales est prévu dans la zone d'extrémité du tube de moulage (55), et
- un agencement de couteaux (45) mobiles à la transversale de l'agencement de grille de couteaux (81) est monté en aval de l'agencement de grille de couteaux (81), dans le sens de l'avance, pour couper les lanières longitudinales du produit alimentaire destiné à être portionné en sections ou en cubes correspondants de lanières longitudinales,
**caractérisé par** les propriétés supplémentaires suivantes :
- une cavité de calibrage et de moulage (49) est prévue dans le sens de l'avance du produit alimentaire destiné à être portionné, derrière l'agencement de grille de couteaux (81), sur l'orifice de sortie du tube de moulage (55),
- à la transversale du sens d'avance du produit alimentaire destiné à être portionné, la cavité de calibrage et de moulage (49) présente une dimension qui correspond au moins pour l'essentiel aux dimensions de la section transversale de la cavité de moulage,
- la profondeur de la cavité de calibrage et de moulage (49) correspond à la longueur des lanières ou des cubes de produits alimentaires destinés à être portionnés et
- des barrettes (83) qui en vue par le dessus correspondent au niveau de leur disposition et de leur division à la disposition et à la division de la grille de couteaux (81) ou qui sont logées derrière ce dernier sont prévues dans la cavité de calibrage (49).

2. Dispositif de découpage calibré selon la revendication 1, **caractérisé en ce que** la hauteur des barrettes (83) correspond à la hauteur de la cavité de calibrage et de moulage (49).

3. Dispositif de découpage calibré selon l'une quelconque des revendications 1 ou 2, **caractérisé en ce que** le grille de couteaux (81) est disposée directement à l'avant de l'extrémité de sortie du tube de moulage (55).

4. Dispositif de découpage calibré selon l'une quelconque des revendications 1 à 3, **caractérisé en ce que** par ailleurs un système de serrage (13) est prévu, le système de serrage (13) pressant le tube de moulage (55) et la cavité de calibrage et de moulage (49) l'un contre l'autre, notamment au cours du processus de coupe.

5. Dispositif de découpage calibré selon la revendication 4, **caractérisé en ce que** le tube de moulage (55) et la cavité de calibrage et de moulage (49) peuvent être pressés l'une contre l'autre par le système de serrage (13), pour obtenir une dépression agissant dans la cavité de calibrage et de moulage (49), jusque dans le tube de moulage (55)

6. Dispositif de découpage calibré selon l'une quelconque des revendications 1 à 5, **caractérisé en ce que** le couteau (45) est conçu en tant que couteau perforé, sous la forme d'une plaque de couteaux avec un orifice (67), dans la position initiale du couteau (45), l'orifice du couteau (67) en vue par le dessus étant disposé de façon à chevaucher l'orifice de transfert (63) sur la face inférieure du tube de moulage (55) et à venir s'appliquer sur l'orifice d'alimentation (51) de la cavité de calibrage et de moulage (49).

7. Dispositif de découpage calibré selon l'une quelconque des revendications 1 à 6, **caractérisé en ce que** la cavité de calibrage et de moulage (49) est conçue dans un plateau de calibrage (47), à savoir sous la forme d'une cavité de calibrage et de moulage (49) traversant le plateau de calibrage (47) et ouverte vers le haut et vers le bas.

8. Dispositif de découpage calibré selon l'une quelconque des revendications 1 à 7, **caractérisé en ce que** le tube de moulage (55) est disposé dans un corps de tube de moulage (53) avec une surface d'appui (66) dirigée vers le bas, le couteau perforé (65) étant recouvert et logé à la façon d'un sandwich entre la surface d'appui (66) du corps du tube de moulage (53) et le plateau de calibrage (47).

9. Dispositif de découpage calibré selon l'une quelconque des revendications 1 à 8, **caractérisé en ce qu'**un agencement de cylindres de serrage du système de serrage (13), à l'aide duquel l'agencement constitué par le tube de moulage (55), le couteau perforé (65) et la plaque de calibrage (47) peut être serré de préférence avec une plaque à vide (9) par l'intermédiaire d'une plaque de compression (3) sous-jacente est prévu sous le plateau de calibrage (47).

10. Dispositif de découpage calibré selon l'une quelconque des revendications 1 à 9, **caractérisé en ce qu'**une chambre de dépression (21) est prévue sous la cavité de calibrage et de moulage (49), dans une plaque à vide (9) dans laquelle est disposée une plaque d'insertion (31) faisant office de support pour le produit alimentaire destiné à être portionné.

11. Dispositif de découpage calibré selon l'une quelconque des revendications 1 à 10, **caractérisé en ce que** la forme et les dimensions de la plaque d'insertion (31) sont légèrement supérieures à la forme et aux dimensions de l'orifice d'alimentation (51) de la cavité de calibrage et de moulage (49) et / ou de l'orifice de transfert (63) du tube de moulage (55).

12. Dispositif de découpage calibré selon l'une quelconque des revendications 10 ou 11, **caractérisé en ce qu'**une fente (37) de préférence périphérique est conçue en tant que canal de dépression entre la bordure périphérique de la plaque d'insertion (31) et la section de paroi (43) avoisinante de la chambre de dépression (21).

13. Dispositif de découpage calibré selon l'une quelconque des revendications 11 ou 12, **caractérisé en ce que** la fente (37) est inférieure à 2 mm.

14. Dispositif de découpage calibré selon l'une quelconque des revendications 1 à 13, **caractérisé en ce que** l'orifice du couteau (67) présente une forme et une dimension de base qui correspondent à la forme et à la dimension de la section transversale du tube de moulage (55) et / ou de l'orifice d'alimentation (51) de la cavité de calibrage et de moulage (49).

15. Dispositif de découpage calibré selon la revendication 14, **caractérisé en ce que** deux lames (65') convergentes sous un angle sont prévues sur le côté d'avance de l'orifice du couteau (67).

16. Dispositif de découpage calibré selon la revendication 15, **caractérisé en ce que** les deux lames forment entre elles un angle compris entre + 60 et 120 °, de préférence de 90°.

17. Dispositif de découpage calibré selon l'une quelconque des revendications 15 ou 16, **caractérisé en ce que** les deux lames de couteaux (65') sont disposées à la symétrique d'un plan longitudinal médian vertical.

18. Dispositif de découpage calibré selon l'une quelconque des revendications 15 à 17, **caractérisé en ce que** le couteau est constitué d'une plaque d'acier, dont l'épaisseur varie entre 0,2 mm et 6 mm.

19. Dispositif de découpage calibré selon l'une quelconque des revendications 1 à 18, **caractérisé en ce que** le plateau de calibrage (47) et le couteau (65) sont disposés à la perpendiculaire du trajet vertical du tube de moulage (55).
